# EUROPÄISCHE PATENTSCHRIFT

(11) **EP 0 999 263 B1**
(45) Veröffentlichungstag und Bekanntmachung des Hinweises auf die Patenterteilung: **04.02.2004**
(21) Anmeldenummer: 99114494.0
(22) Anmeldetag: 23.07.1999
(51) Int. Cl.: C11D 17/00, C11D 3/40

(54) **Stückförmiges Mittel für den Toilettenbereich**
Lavatory cleansing block
Compositions de nettoyage pour toilettes sous forme de pains

(30) Priorität: 05.11.1998 DE 19850896
(43) Veröffentlichungstag der Anmeldung: 10.05.2000
(73) Patentinhaber: Buck-Chemie GmbH ., 71083 Herrenberg (DE)
(72) Erfinder: Dr.Dettinger, Johannes, 72160 Horb a.N. (DE); Jaeschke, Edgar, 70794 Filderstadt (DE)
(74) Vertreter: Mammel, Ulrike

(56) Entgegenhaltungen:
- EP-A- 0 619 367
- WO-A-99/40170
- DE-A- 4 342 027
- GB-A- 1 465 475
- GB-A- 1 538 857
- US-A- 3 485 905
- US-A- 4 149 986
- US-A- 4 175 050
- US-A- 5 043 090
- US-A- 5 336 424
- US-A- 5 759 574

## Beschreibung

Die Erfindung betrifft ein stückförmiges Mittel für den Toilettenbereich sowie ein Verfahren zur Herstellung des stückförmigen Mittels.

Die bekannten stückförmigen Mittel für den Toilettenbereich sind überwiegend einfarbig. Solche Mittel für den Toilettenbereich sollen jedoch nicht nur die gewünschte Reinigung und Beduftung des Toilettenbereichs bewirken. Es ist auch erforderlich, dass sie ansprechend aussehen und dem Verbraucher auch optisch die Reinigungswirkung und Reinigungskraft vor Augen führen.

Hierzu gehört beispielsweise, dass die Mittel eine gleichmäßige Schaumentwicklung aufweisen, da die Verbraucher die Schaumbildung als Maß für die Reinigungskraft des eingesetzten Mittels ansehen.

Weiterhin sind mehrfarbige stückförmige Mittel bekannt, die zwar optisch ansprechend sind, jedoch eine aufwendige Herstellung erfordern, da für jede Masse einer Farbe ein separater Extruder eingesetzt werden und die verschiedenartigen Stränge anschließend zusammengeführt werden müssen.

Aus der älteren Anmeldung WO 98/40170 sind Toilettenreinigungsblocks bekannt, die ein teilchenförmiges Bleichmittel oder dessen Vorstufe und einen Farbstoff auf einem teilchenförmigen, nichtbleichenden Träger umfassen.

Aus der US-A-4,175,050 sind Stückseifen bekannt, die eine Vielzahl von eingefärbten Seifenpartikeln oder Detergenzien umfassen, wobei die eingefärbten Substanzen in einer mosaikartigen Struktur angeordnet sind.

Auch aus der US-A-3,485,905 sind inhomogen eingefärbte Stückseifen bekannt.

Die Aufgabe der vorliegenden Erfindung besteht darin, ein optisch ansprechendes stückförmiges Mittel für den Toilettenbereich bereitzustellen, bei dem den zunehmenden Wünschen des Verbrauchers nach Visualisierung der Reinigungswirkung und Reinigungskraft Rechnung getragen wird, wobei das Mittel zudem einfach und kostengünstig herstellbar sein soll.

Diese Aufgabe wird durch die Merkmale des Anspruchs 1 gelöst.

Durch die Verwendung farbiger oder eingefärbter Wirkstoffe zur Herstellung des Mittels wird eine ansprechende Optik erzielt. Die diskreten Farbzentren visualisieren dem Verbraucher zudem die besondere Wirksamkeit und Reinigungskraft des Mittels.

Durch die statistische Einbettung der Farbzentren in der Masse tritt auch keine lokal geänderte Auflösegeschwindigkeit und kein "Auseinanderfallen" des Mittels auf, wie es bei Mitteln mit zwei getrennten unterschiedlichen Farbbereichen teilweise der Fall ist.

Üblicherweise werden stückförmige Mittel durch Extrudieren hergestellt, wobei während des gesamten Herstellungsprozesses des Mischens, Knetens und Extrudierens auf die einzelnen Bestandteile große Kräfte und Drücke wirken. Der gesamte Herstellungsprozess ist gerade auf eine innige Durchmischung und "vollständige" Homogenisierung der Bestandteile gerichtet, so dass es erstaunlich ist, dass die farbigen und/oder eingefärbten Wirkstoffe trotz der während des Herstellungsprozesses wirkenden Kräfte als diskrete Farbzentren in dem Mittel weitgehend erhalten bleiben und nicht aufgerieben werden.

Zu den sonstigen Bestandteilen des Mittels werden die gewünschten gefärbten oder farbigen Wirkstoffe einfach hinzugeben, die Masse wird innig gemischt, geknetet und anschließend mittels eines Extruders zu einem endlosen Strang geformt und dieser dann in Stücke oder Blöcke geeigneter Form geschnitten.

Die Farbzentren sind statistisch in dem Mittel verteilt. Im allgemeinen beträgt die gemittelte Korngröße der Farbzentren etwa zwischen 0,03 mm bis etwa 3 mm, vorzugsweise etwa 0,5 bis 2 mm und besonders bevorzugt etwa 1 mm. Die Korngröße, die erforderlich ist, um das gewünschte Aussehen zu erzielen, hängt selbstverständlich auch von dem Farbkontrast zwischen der Grundfarbe und der Farbe der Farbzentren ab.

Neben einem überwiegend weißen Mittel mit beispielsweise blauen statistisch verteilten Farbzentren kann ebenso auch ein Mittel mit einer "bunten" Grundfarbe hergestellt werden, in dem weiße, schwarze oder "bunte" Wirkstoffe einer anderen Farbe als der Grundfarbe eingebettet sind.

Prinzipiell wird unter Farbe im Sinne der vorliegenden Erfindung jede Farbe einschließlich der Nichtfarben weiß, grau und schwarz verstanden.

Unter "Wirkstoffe" sind sämtliche feste Stoffe zu verstehen, die zur Desinfektion dienen können, wie Iod-Polyvinylpyrrolidon. Zudem kann Natriumtripolyphosphat, vorzugsweise als calciniertes gefärbtes Natriumtripolyphosphat, eingesetzt werden. Dieses calcinierte gefärbte Natriumtripolyphosphat wird in vielen verschiedenen Farben angeboten und kann beispielsweise von der Fa. Impag in Offenbach bezogen werden.

Weiterhin ist es möglich, farbige Desinfektionsmittel einzusetzen, beispielsweise Iod-Polyvinylpyrrolidon, mittels dessen braune Farbzentren bereitgestellt werden können. Iod-Poylvinylpyrrolidon ist bei der Fa. BASF erhältlich.

Besonders gute Ergebnisse wurden bei Einsatz calcinierter Wirkstoffe erreicht.

Die farbigen oder eingefärbten Wirkstoffe können in Konzentrationen von 0,1 % bis zu 50 % in dem Mittel eingesetzt werden. Die jeweils gewählte Konzentration hängt natürlich unter anderem von dem gewünschten Aussehen ab. Selbstverständlich kann auch nur ein bestimmter Anteil eines Wirkstoffes als farbiger oder eingefärbter Wirkstoff oder ein Gemisch mehrerer gefärbter oder farbiger Wirkstoffe zugegeben werden.

Neben den erfindungsgemäßen farbigen und/oder gefärbten Wirkstoffen umfasst das erfindungsgemäße Mittel etwa 10 bis 60 Gew%, vorzugsweise 10 bis 50 Gew% anionische Tenside (a). Dabei finden insbesondere solche, ausgewählt aus der Gruppe bestehend aus Alkylsulfat, Fettalkoholsulfat, Fettalkoholethersulfat und Alkylbenzolsulfonat oder deren Mischungen Verwendung. Dabei sind Alkylkettenlängen der Alkylreste oder Fettsäurebestandteile von C₈-C₁₈ bevorzugt.

Nichtionische Tenside (b) können wahlweise eingesetzt werden. Hier eignen sich besonders die Anlagerungsprodukte von 3 bis 80 Mol Ethylenoxid an 1 Mol einer aliphatischen Verbindung mit im wesentlichen 8 bis 20 Kohlenstoffatomen, die ausgewählt sind aus der Gruppe der Alkohole und Fettsäuren. Aber auch alkylaromatische Verbindungen, wie Alkylphenole, sind hier geeignet. Der Anteil der nichtionischen Tenside in dem erfindungsgemäßen Mittel kann bis zu 20 Gew% betragen.

Bei den amphoteren Tensiden (c) werden 0 bis 10 Gew% eingesetzt, vorzugsweise sind es 0 bis 5 Gew%, insbesondere zwischen 0,1 Gew% und 4 Gew%, bevorzugt zwischen 0,3 Gew% und 3 Gew% und besonders bevorzugt zwischen 0,5 Gew% und 2,5 Gew% Betain, das zusätzlich zu der Carboxygruppe und dem quartären Stickstoffatom an wenigstens einem Rest wenigstens ein Heteroatom aufweist. Die obigen Gewichtsprozentangaben beziehen sich auf die Masse der Betaine als Reinsubstanz.

Von diesen Betainen sind die eine alkylverbrückte Amidfunktion umfassenden Betaine, insbesondere die Fettsäure-amidopropyl-Betaine mit einem C₅-C₂₁-Fettsäureanteil besonders bevorzugt. Generell ist es vorteilhaft, dass die amphoteren Tenside beliebig mit dem jeweils verwendeten anionischen und gegebenenfalls nichtionischen Tensid oder den anionischen und gegebenenfalls nichtionischen Tensiden kombinierbar sind.

Die Betaine sind als konzentrierte wässrige Lösungen mit einem Wassergehalt von weniger als 60 Gew%, vorzugsweise mit weniger als 55 Gew% Wasser, bereits so dünnflüssig, dass sie mit den anderen Bestandteilen der Zusammensetzung gemischt und extrudiert werden können. Hierdurch wird der Wasseranteil des Mittels nicht unnötig erhöht, und es kann ein kompaktes Mittel in hoher Wirkkonzentration bereitgestellt werden.

Der Reinigungsblock kann 0 bis 5 Gew% zumindest eines Lactobionsäurederivats (d) enthalten. Bei einem zumindest ein Lactobionsäurederivat enthaltenden Mittel sind Konzentrationsbereiche zwischen 1 und 4 Gew.%, insbesondere zwischen 1 und 2,5 Gew%, bevorzugt.

Der Gesamtanteil der Komponenten (c) und (d) sollte 0,5 bis 10 Gew% betragen. Die Komponenten (c) und/oder (d) dienen im wesentlichen als Schaumbildner. Bei Verwendung von Lactobionsäurederivaten als Schaumbildner kann man bei gleicher Schaumwirkung die zugesetzte Menge an Schaumbildnern gegenüber herkömmlichen Formulierungen um etwa die Hälfte oder mehr reduzieren.

Das Mittel gemäß dieser bevorzugten Ausführungsform kann 20 bis 80 Gew% anorganisches Salz (e), vorzugsweise 40 bis 75 Gew% eines anorganischen Salzes, das ausgewählt ist aus der Gruppe bestehend aus den Alkali- und/oder Erdalkatisalzen der Schwefelsäure, Phosphorsäuren, Stickstoffsäuren, Kohlensäure oder Salzsäure oder deren Mischungen, enthalten. Dadurch lässt sich die Konsistenz und das Abspülverhalten des Reinigungsblockes günstig beeinflussen.

In dem Mittel kann auch Parfum (f) in einem Anteil von 0 bis 10 Gew%, vorzugsweise 2 bis 7 Gew%, enthalten sein. Dadurch wird die Desodorierung des Toilettenbereiches bewirkt. Gleichzeitig kann das Parfum dann, wenn es in Form von flüssigen Parfumölen eingesetzt wird, aber auch die Konsistenz des fertigen Reinigungsblockes mitbestimmen und trägt insbesondere zur Plastifizierung der Rohmasse bei.

Als weiteren wahlweisen Bestandteil kann das erfindungsgemäße Mittel Farbe (g) zur Erzielung der Grundfarbe enthalten. Als Farbbestandteil eignen sich grundsätzlich Pigmente und Farbstoffe. Wenn man erreichen will, daß das erfindungsgemäße Mittel, wenn es z. B. als Reinigungsblock eingesetzt wird, eine Grundfarbe aufweist, wird bevorzugt Farbe in Form von Pigmenten zugesetzt. Andererseits kann es aber auch erwünscht sein, daß die von dem Reinigungsblock während eines Spülvorgangs abgelösten Bestandteile in Form einer farbigen Lösung für den Verbraucher sichtbar werden. Dies ist z. B. bevorzugt der Fall, wenn das erfindungsgemäße Mittel im wesentlichen als Duftspender eingesetzt wird, wobei der Duftspender dann aufgrund der enthaltenen oberflächenaktiven Stoffe in Form der Tenside selbstverständlich auch eine Reinigungswirkung entfaltet. Um eine solche farbige Lösung der Grundfarbe zu erzielen, wird man bevorzugt Farbstoffe als Bestandteil des Mittels wählen. Auch eine Kombination von Pigment(en) und Farbstoff(en) ist möglich.

Bei all diesen Farbstoffen handelt es sich im Gegensatz zu den eingefärbten oder farbigen Wirkstoffen, die die statistisch verteilten Farbzentren bilden, um farbige Substanzen, die durch die während des Mischens, Knetens und Extrudierens aufgemahlen werden und somit die Mischung homogen einfärben.

Dem Mittel können auch 0 bis 30 Gew% Desinfektionsmittel (h) beigefügt werden. Vorzugsweise werden hierfür Chlorisocyanurate, wie beispielsweise Natriumdichlorisocyanurat oder andere chlorabspaltende Reagenzien sowie Phenole verwendet. Als chlorabspaltendes Reagenz kann beispielsweise Triclosan Verwendung finden, unter den Phenolen ist o-Phenylphenol zu nennen. Bei Einsatz von Triclosan oder eines Phenols können sehr viel geringere Mengen des Desinfektionsmittels verwendet werden als dies im Fall der Chlorisocyanurate erforderlich ist. Als Desinfektionsmittel kann ebenso Iod-Polyvinylpyrrolidon eingesetzt werden, das gleichzeitig als farbiger Wirkstoff braune Farbzentren in dem Mittel bereitstellt.

Als Bleichmittel (i) können 0 bis 25 Gew% eines Bleichmittels auf Sauerstoffbasis verwendet werden, wie z. B. die Natriumsalze der Percarbonate oder Perborate.

Als Aktivator (j) kann z. B. Tetraacetylethylendiamin (TAED) eingesetzt werden.

Das erfindungsgemäße Mittel kann 0 bis 5 Gew% Komplexierungsmittel (k) enthalten, die gegen die Wasserhärte und zur Komplexbildung mit Schwermetallionen eingesetzt werden. Die jeweiligen Mengen des Komplexierungsmittels werden entsprechend des Komplexierungsvermögens des Mittels und entsprechend der gewünschten Abspülgeschwindigkeit gewählt.

Um zu gewährleisten, dass das Mittel eine definierte Standzeit aufweist, und dass pro Spülvorgang jeweils die gleichen Mengen von dem stückförmigen Mittel abgespült werden, können Abspülregulatoren (I) eingesetzt werden. Hierfür eignen sich insbesondere die Salze aromatischer Sulfonsäuren, beispielsweise Natriumcumolsulfonat oder Natriumtoluolsulfonat. Zu dem gleichen Zweck kann auch Dipropylenglykol eingesetzt werden. Wird die zuletzt genannte Verbindung eingesetzt, kann ihr Anteil an dem Reinigungsblock sogar äußerst gering gehalten werden. In aller Regel ist dann ein Anteil von bis zu 5 Gew% ausreichend. Im Bereich der Salze der aromatischen Sulfonsäuren beträgt der Anteil bis zu 20 Gew%, bezogen auf das fertige Mittel.

Kalk und Urinstein lösende Säuren (m) können dem Mittel zugesetzt werden, um zu verhindern, dass sich Kalksteinablagerungen in Toilettenschüsseln bilden oder um bereits vorhandene Ablagerungen wieder zu lösen. Hierfür eignen sich Säuren, wie Amidosulfonsäure und Zitronensäure sowie andere organische Säuren. Sie können bis zu einem Anteil von 40 Gew% in dem fertigen Mittel enthalten sein.

Des weiteren kann das erfindungsgemäße Mittel Extrusionshilfsmittel (n) enthalten. Diese dienen dazu, die Rohmasse des Mittels in der entsprechenden Zusammensetzung formen zu können. Geeignete Extrusionshilfsmittel sind beispielsweise Polyethylenglykol. In der Regel ist es ausreichend, bis zu 20 Gew% Extrusionshilfsmittel einzusetzen. Da aber auch weitere Bestandteile des Reinigungsblockes eine bessere Formbarkeit der Reinigungsmasse ermöglichen, kann der Anteil an zugesetztem Extrusionshilfsmittel sehr viel geringer als 20 Gew% sein oder es kann ganz auf den Zusatz eines solchen Mittels verzichtet werden. Zu den weiteren Bestandteilen der Reinigungsblockmasse, die auch die Formbarkeit erleichtern, gehört u. a. das als Abspülregulator fakultativ verwendbare Dipropylenglykol. Auch fakultativ einsetzbare Parfümöle oder flüssige Säuren dienen diesem Zweck.

Das erfindungsgemäße Mittel kann neben den bisher genannten Bestandteilen weitere an sich übliche Zusätze (o) bis zu einem Anteil von 5 Gew% enthalten.

Zu solchen weiteren Zusätzen gehören beispielsweise Enzyme, wie Savinase, Cellulase, Protease und Lipase sowie Konservierungsmittel.

Das erfindungsgemäße stückförmige Mittel kann ein Reinigungsmittel in Form eines Reinigungsblocks oder ein Duftmittel in Form eines Duftspenders sein. Beide Mittel für den Toilettenbereich haben im wesentlichen die gleiche Zusammensetzung. Das Duftmittel unterscheidet sich von dem Reinigungsmittel im wesentlichen durch einen höheren Anteil an Parfum und weist in der Regel auch einen Farbbestandteil auf.

Die Erfindung betrifft auch ein Verfahren zur Herstellung eines erfindungsgemäßen Mittels, bei dem eine Masse entsprechender geeigneter Zusammensetzung mittels des Strangpressverfahrens hergestellt wird. Dabei wird die vorgemischte Masse mittels eines Extruders zu einem endlosen Strang geformt und dieser dann in Stücke oder Blöcke geeigneter Größe geschnitten. Die Größe der Stücke ist variabel und kann entsprechend des Einsatzzweckes gewählt werden. In der Regel werden die Stücke so geschnitten, daß sie nach dem Schneiden Blöcke mit einem Gewicht von in etwa 20 bis 100 g, vorzugsweise 20 bis 50 g ergeben.

Weitere bevorzugte Ausführungsformen sind den abhängigen Ansprüchen zu entnehmen.

### Beispiele

### 1. Grundrezeptur für ein Reinigungsmittel

| Rohstoff | %-Gehalt |
|---|---|
| lineares Alkylbenzolsulfonat, C₈ - C₁₈ | 17 |
| Kokosfettsäureamidopropyl-Betain ¹⁾ (50 % in Wasser) | 1,0 |
| Siedesalz | 30,9 |
| Parfum | 4,2 |
| Natriumcumolsulfonat | 8,5 |
| PE-Glykol 6000 | 3,2 |
| Farbiger oder eingefärbter Wirkstoff | x |
| Natriumsulfat | ad 100 |

| | |
|---|---|
| ¹⁾ Dies entspricht einer Konzentration von 0,85 und 1,05 Gew% Kokosfettsäureamidopropyl-Betain, bezogen auf die Reinsubstanz. | |

Ausgehend von obiger Grundrezeptur wurden folgende Mittel mit unterschiedlichen Farbzentren hergestellt:

### Ausführungsbeispiel A

Als gefärbter Wirkstoff werden 2,5 g blaues Natriumtripolyphosphat, technisch, calciniert der Firma Impag, Offenbach, eingesetzt. Laut Herstellerangabe beträgt der Siebrückstand auf 1,00 mm 46 %, auf 0,5 mm Sieb 99 % und auf 0,30 mm Sieb 100 %. Es wird ein optisch ansprechendes Mittel der Grundfarbe weiß mit statistisch verteilten blauen Farbzentren erhalten. Die gemittelte Komgröße beträgt etwa 1 mm.

### Ausführungsbeispiel B

Als farbiger Wirkstoff werden 4,0 g Iod-Polyviylpyrrolidon der Fa. BASF eingesetzt. Es wird ein optisch ansprechendes Mittel der Grundfarbe weiß mit statistisch verteilten braunen Farbzentren erhalten. Die gemittelte Komgröße beträgt etwa 0,1 mm.

### 2. Herstellungsverfahren

Alle Rohstoffe aus der jeweiligen Rezeptur 1A oder 1B werden zusammen in einen von einem ummantelten Mischkneter mit 2 Wellen und verschiedenartig angeordneten Knet- und Transportwerkzeugen gegeben und einige Minuten gemischt und geknetet. Die Manteltemperatur beträgt ca. 40 bis 60°C. Durch den Knet- und Mischvorgang erwärmt sich die Masse auf ca. 70 bis 80°C. Anschließend wird die Mischung in den Extruder mit einer Extruderwelle gedrückt und durch das Mundstück nach außen gepreßt. Der Strang wird nun in Blöcke und Stücke geeigneter Größe geschnitten.

## Patentansprüche

1. Stückförmiges Reinigungs- und/oder Beduftungsmittel für den Toilettenbereich, das eine Grundfarbe aufweist und das optisch wahrnehmbare über das stückförmige Mittel im Wesentlichen statistisch verteilte diskrete Farbzentren wenigstens einer anderen Farbe umfasst, wobei die Farbzentren eingefärbte oder farbige Wirkstoffe aus Natriumtripolyphosphat oder der Gruppe der Desinfektionsmittel, insbesondere Iod-Polyvinylpyrrolidon, sind.

2. Stückförmiges Mittel nach Anspruch 1, **dadurch gekennzeichnet, dass** der Gehalt an eingefärbten oder farbigen Wirkstoffen zwischen 0,1 und 50 Gew%, vorzugsweise zwischen 1 und 10 Gew% und besonders bevorzugt zwischen 2 und 6 Gew% beträgt.

3. Stückförmiges Mittel nach Anspruch 1, **dadurch gekennzeichnet, dass** die mittlere Komgröße der Farbzentren zwischen 0,05 mm und 3 mm, vorzugsweise zwischen 0,1 und 2 mm und besonders bevorzugt etwa 1 mm, beträgt.

4. Stückförmiges Mittel nach Anspruch 1, **dadurch gekennzeichnet, dass** der Wirkstoff calciniert ist.

5. Mittel nach einem der Ansprüche 1 bis 4 bestehend aus 0,5 bis 50 Gew% farbigem oder eingefärbtem Wirkstoff und
| | | |
|---|---|---|
| a) | 10 - 60 Gew% | anionischem Tensid, |
| b) | 0 - 20 Gew% | nichtionischem Tensid, |
| c) | 0 - 10 Gew% | amphoterem Tensid, |
| d) | 0 - 5 Gew% | zumindest eines Lactobionsäurederivats, |
| e) | 20 - 80 Gew% | anorganischem Salz, |
| f) | 0 - 10 Gew% | Parfum, |
| g) | 0 - 5 Gew% | Farbe, |
| h) | 0 - 30 Gew% | Desinfektionsmittel, |
| i) | 0 - 25 Gew% | Bleichmittel, |
| j) | 0 - 7 Gew% | Aktivator, |
| k) | 0 - 5 Gew% | Komplexierungsmittel, |
| l) | 0 - 20 Gew% | Abspülregulator, |
| m) | 0 - 40 Gew% | Kalk- und Urinstein lösender Säure, |
| n) | 0 - 20 Gew% | Extrusionshilfsmittel, |
| o) | 0 - 5 Gew% | weiteren Zusätzen. |

6. Mittel nach einem der Ansprüche 1 bis 5, bestehend aus 1 bis 10 Gew% farbigem oder eingefärbtem Wirkstoff und
| | | |
|---|---|---|
| a) | 10 - 50 Gew% | anionischem Tensid, ausgewählt aus der Gruppe bestehend aus Alkylsulfat, Fettalkoholsulfat, Fettalkoholethersulfat und Alkylbenzolsulfonat oder deren Mischungen, |
| b) | 0 - 20 Gew% | nichtionischem Tensid, ausgewählt aus der Gruppe der Anlagerungsprodukte von 3 - 80 Mol Ethylenoxid an langkettige aliphatische Alkohole und Fettsäurealkohole mit 8 - 20 C-Atomen, |
| c) | 0 - 5 Gew% | Fettsäure-amidopropyl-Betain mit einem C₅-C₂₁-Fettsäureanteil, |
| d) | 0 - 5 Gew% | zumindest eines Lactobionsäurederivats, ausgewählt aus der Gruppe der Amide, |
| e) | 40 - 75 Gew% | anorganischem Salz, ausgewählt aus der Gruppe bestehend aus den Alkali- und/oder Erdalkalisalzen der Schwefelsäure, Phosphorsäuren, Stickstoffsäuren, Kohlensäure oder Salzsäure oder deren Mischungen, |
| f) | 2 - 7 Gew% | Parfum, |
| g) | 0 - 5 Gew% | Farbe, |
| h) | 0 - 30 Gew% | Desinfektionsmittel, |
| i) | 0 - 25 Gew% | Bleichmittel, |
| j) | 0 - 7 Gew% | Aktivator, |
| k) | 0 - 5 Gew% | Komplexierungsmittel, |
| l) | 0 - 20 Gew% | Abspülregulator, |
| m) | 0 - 40 Gew% | Kalk- und Urinstein lösender Säure, |
| n) | 0 - 20 Gew% | Extrusionshilfsmittel, |
| o) | 0 - 5 Gew% | weiteren Zusätzen, |
wobei der Gesamtanteil der Komponenten c) und d) 0,5 - 10 Gew % beträgt.

7. Mittel nach einem der Ansprüche 1 bis 6 bestehend aus 2 bis 6 Gew% farbigem oder eingefärbtem Wirkstoff und
| | | |
|---|---|---|
| a) | 10 - 50 Gew% | anionischem Tensid, ausgewählt aus der Gruppe bestehend aus Alkylsulfat, Fettalkoholsulfat, Fettalkoholethersulfat und Alkylbenzolsulfonat oder deren Mischungen, |
| b) | 0 - 20 Gew% | nichtionischem Tensid, ausgewählt aus der Gruppe der Anlagerungsprodukte von 3 - 80 Mol Ethylenoxid an langkettige aliphatische Alkohole und Fettsäurealkohole mit 8 - 20 C-Atomen, |
| c) | 0 - 5 Gew % | Fettsäure-amidopropyl-Betain mit einem C₅ -C₂₁-Fettsäureanteil, |
| d) | 0 - 5 Gew% | zumindest eines Lactobionsäurederivats, ausgewählt aus der Gruppe der Amide, |
| e) | 40 - 75 Gew% | anorganischem Salz, ausgewählt aus der Gruppe bestehend aus den Alkali- und / oder Erdalkalisalzen der Schwefelsäure, Phosphorsäuren, Stickstoffsäuren, Kohlensäure oder Salzsäure oder deren Mischungen, |
| f) | 2 - 7 Gew% | Parfum, |
| g) | 0,5 - 5 Gew% | Farbe in Form zumindest eines Pigmentes und / oder Farbstoffes, |
| h) | 0 - 30 Gew% | Desinfektionsmittel, |
| i) | 0 - 25 Gew% | Bleichmittel, |
| j) | 0 - 7 Gew% | Aktivator, |
| k) | 0 - 5 Gew% | Komplexierungsmittel, |
| l) | 0 - 20 Gew% | Abspülregulator, |
| m) | 0 - 40 Gew% | Kalk- und Urinstein lösender Säure, |
| n) | 0 - 20 Gew% | Extrusionshilfsmittel, |
| o) | 0 - 5 Gew% | weiteren Zusätzen, |
wobei der Gesamtanteil der Komponenten c) und d) 0,5 - 1 Gew% beträgt.

8. Verfahren zur Herstellung eines Mittels nach einem der vorangegangen Ansprüche, **dadurch gekennzeichnet, dass** zu der zu extrudierenden Mischung, die ggf. auch Mittel zur Erzielung einer im Wesentlichen homogenen Grundfarbe umfassen kann, zusätzlich eingefärbte und/oder farbige Wirkstoffe zugegeben werden und diese Mischung gerührt, geknetet und anschließend mittels eines Extruders zu einem Strang geformt und dieser in Blöcke geeigneter Größe geschnitten wird.

## Claims

1. Cleansing and/or fragrancing composition in piece form for the toilet sector, which composition has a base colour and which composition comprises visually perceivable discreet colour centres of at least one other colour which are essentially randomly distributed over the composition in piece form, the colour centres being dyed or coloured active compounds being selected from the group consisting of sodium tripolyphosphate or the group of disinfectants, in particular iodopolyvinylpyrrolidone.

2. Composition in piece form according to Claim 1, **characterized in that** the content of dyed or coloured active compounds is between 0.1 and 50% by weight, preferably between 1 and 10% by weight, and particularly preferably between 2 and 6% by weight.

3. Composition in piece form according to Claim 1, **characterized in that** the mean particle size of the colour centres is between 0.05 mm and 3 mm, preferably between 0.1 and 2 mm, and particularly preferably about 1 mm.

4. Composition in piece form according to Claim 1, **characterized in that** the active compound is calcined.

5. Composition according to one of Claims 1 to 4 consisting of 0.5 to 50% by weight of coloured or dyed active compound and
a) 10-60% by weight of anionic surfactant,
b) 0-20% by weight of non-ionic surfactant,
c) 0-10% by weight of amphoteric surfactant,
d) 0-5% by weight of at least one lactobionic acid derivative,
e) 20-80% by weight of inorganic salt,
f) 0-10% by weight of fragrance,
g) 0-5% by weight of colour,
h) 0-30% by weight of disinfectant,
i) 0-25% by weight of bleaching agent,
j) 0-7% by weight of activator,
k) 0-5% by weight of complexing agent,
l) 0-20% by weight of rinse regulator,
m) 0-40% by weight of acid dissolving limescale and urinary salts,
n) 0-20% by weight of extrusion aid,
o) 0-5% by weight of other additives.

6. Composition according to one of Claims 1 to 5, consisting of 1 to 10% by weight of coloured or dyed active compound and
a) 10-50% by weight of anionic surfactant, selected from the group consisting of alkyl sulphate, fatty alcohol sulphate, fatty alcohol ether sulphate and alkylbenzene sulfonate or mixtures thereof,
b) 0-20% by weight of non-ionic surfactant, selected from the group consisting of the addition products of 3-80 mol of ethylene oxide to long-chain aliphatic alcohols and fatty acid alcohols having 8-20 carbon atoms,
c) 0-5% by weight of fatty acid amidopropylbetaine having C₅-C₂₁ fatty acid moiety,
d) 0-5% by weight of at least one lactobionic acid derivative, selected from the group consisting of amides,
e) 40-75% by weight of inorganic salt, selected from the group consisting of the alkali metal salts and/or alkaline earth metal salts of sulphuric acid, phosphoric acids, nitrogen acids, carbonic acid or hydrochloric acid or mixtures thereof,
f) 2-7% by weight of fragrance,
g) 0-5% by weight of colour,
h) 0-30% by weight of disinfectant,
i) 0-25% by weight of bleaching agent,
j) 0-7% by weight of activator,
k) 0-5% by weight of complexing agent,
l) 0-20% by weight of rinse regulator,
m) 0-40% by weight of acid dissolving limescale and urinary salts,
n) 0-20% by weight of extrusion aid,
o) 0-5% by weight of other additives,
the total amount of components c) and d) being 0.5 - 10% by weight.

7. Composition according to one of Claims 1 to 6 consisting of 2 to 6% by weight of coloured or dyed active compound and
a) 10-50% by weight of anionic surfactant, selected from the group consisting of alkyl sulphate, fatty alcohol sulphate, fatty alcohol ether sulphate and alkylbenzenesulphonate or mixtures thereof,
b) 0-20% by weight of non-ionic surfactant, selected from the group consisting of the addition product of 3-80 mol of ethylene oxide to long-chain aliphatic alcohols and fatty acid alcohols having 8-20 carbon atoms,
c) 0-5% by weight of fatty acid amidopropylbetaine having C₅-C₂₁ fatty acid moiety,
d) 0-5% by weight of at least one lactobionic acid derivative, selected from the group consisting of amides,
e) 40-75% by weight of inorganic salt, selected from the group consisting of the alkali metal salts and/or alkaline earth metal salts of sulphuric acid, phosphoric acids, nitrogen acids, carbonic acid or hydrochloric acid or mixtures thereof,
f) 2-7% by weight of fragrance,
g) 0-5% by weight of colour, in the form of at least one pigment and/or dye,
h) 0-30% by weight of disinfectant,
i) 0-25% by weight of bleaching agent,
j) 0-7% by weight of activator,
k) 0-5% by weight of complexing agent,
l) 0-20% by weight of rinse regulator,
m) 0-40% by weight of acid dissolving limescale and urinary salts,
n) 0-20% by weight of extrusion aid,
o) 0-5% by weight of other additives,
the total amount of components c) and d) being 0.5 - 1% by weight.

8. Process for preparing a composition according to one of the preceding claims, **characterized in that** dyed and/or coloured active compounds are additionally added to the mixture to be extruded which, if appropriate, can also comprise composition for achieving an essentially homogeneous base colour, and this mixture is stirred, kneaded and then shaped to form a rope using an extruder, and this rope is cut into blocks of suitable size.

## Revendications

1. Composition de nettoyage et/ou de rafraîchissement sous forme de pain pour le secteur des toilettes, présentant une couleur de base et comprenant des centres colorés discrets visuellement perceptibles d'au moins une autre couleur, qui sont essentiellement distribués statistiquement sur la composition sous forme de pain, les centres colorés étant des substances actives teintes ou de couleur parmi le tripolyphosphate de sodium ou le groupe constitué de désinfectants, en particulier de I'iodopolyvinylpyrrolidone.

2. Composition sous forme de pain selon la revendication 1, **caractérisée en ce que** la teneur en substances actives teintes ou de couleur est comprise entre 0,1 et 50 % en poids, de préférence entre 1 et 10 % en poids et particulièrement préférablement entre 2 et 6 % en poids.

3. Composition sous forme de pain selon la revendication 1, **caractérisée en ce que** la granulométrie moyenne des centres colorés est comprise entre 0,05 mm et 3 mm, de préférence entre 0,1 et 2 mm et particulièrement préférablement d'environ 1 mm.

4. Composition sous forme de pain selon la revendication 1, **caractérisée en ce que** la substance active est calcinée.

5. Composition selon l'une quelconque des revendications 1 à 4, constituée de 0,5 à 50 % en poids de substance active de couleur ou teinte, et
| | |
|---|---|
| a) de 10 à 60 % en poids | de tensioactif anionique, |
| b) de 0 à 20 % en poids | de tensioactif non ionique, |
| c) de 0 à 10 % en poids | de tensioactif amphotère, |
| d) de 0 à 5 % en poids | d'au moins un dérivé de l'acide lactobionique, |
| e) de 20 à 80 % en poids | de sel inorganique, |
| f) de 0 à 10 % en poids | de parfum, |
| g) de 0 à 5 % en poids | de couleur, |
| h) de 0 à 30 % en poids | de désinfectant, |
| i) de 0 à 25 % en poids | d'agent de blanchiment, |
| j) de 0 à 7 % en poids | d'activateur, |
| k) de 0 à 5 % en poids | d'agent complexant, |
| l) de 0 à 20 % en poids | de régulateur de rinçage, |
| m) de 0 à 40 % en poids | d'acide dissolvant le calcaire et le calcul urinaire, |
| n) de 0 à 20 % en poids | d'auxiliaire d'extrusion, |
| o) de 0 à 5 % en poids | d'autres additifs. |

6. Composition selon l'une quelconque des revendications 1 à 5, constituée de 1 à 10 % en poids de substance active de couleur ou teinte et
| | |
|---|---|
| a) de 10 à 50 % en poids | de tensioactif anionique, choisi parmi le groupe constitué d'un sulfate d'alkyle, d'un sulfate d'alcool gras, d'un éther-sulfate d'alcool gras et d'un sulfonate d'alkylbenzène ou de leurs mélanges, |
| b) de 0 à 20 % en poids | de tensioactif non ionique, choisi parmi le groupe constitué des produits d'addition de 3 à 80 mol d'oxyde d'éthylène sur des alcools aliphatiques à longue chaîne et des alcools d'acides gras ayant de 8 à 20 atomes de carbone, |
| c) de 0 à 5 % en poids | d'amidopropylbétaïne d'acide gras renfermant une fraction d'acide gras en C₅-C₂₁, |
| d) de 0 à 5 % en poids | d'au moins un dérivé de l'acide lactobionique, choisi parmi le groupe des amides, |
| e) de 40 à 75 % en poids | de sel inorganique, choisi parmi le groupe constitué des sels de métaux alcalins et/ou de métaux alcalino-terreux de l'acide sulfurique, des acides phosphoriques, des acides azotés, de l'acide carbonique ou de l'acide chlorhydrique, ou de leurs mélanges, |
| f) de 2 à 7 % en poids | de parfum, |
| g) de 0 à 5 % en poids | de couleur, |
| h) de 0 à 30 % en poids | de désinfectant, |
| i) de 0 à 25 % en poids | d'agent de blanchiment, |
| j) de 0 à 7 % en poids | d'activateur, |
| k) de 0 à 5 % en poids | d'agent complexant, |
| l) de 0 à 20 % en poids | de régulateur de rinçage, |
| m) de 0 à 40 % en poids | d'acide dissolvant le calcaire et le calcul urinaire, |
| n) de 0 à 20 % en poids | d'auxiliaire d'extrusion, |
| o) de 0 à 5 % en poids | d'autres additifs, |
| la proportion totale des composants c) et d) étant de 0,5 à 10 % en poids. | |

7. Composition selon l'une quelconque des revendications 1 à 6, constituée de 2 à 6 % en poids de substance active de couleur ou teinte et
| | |
|---|---|
| a) de 10 à 50 % en poids | de tensioactif anionique, choisi parmi le groupe constitué d'un sulfate d'alkyle, d'un sulfate d'alcool gras, d'un éther-sulfate d'alcool gras et d'un sulfonate d'alkylbenzène ou de leurs mélanges, |
| b) de 0 à 20 % en poids | de tensioactif non ionique, choisi parmi le groupe constitué des produits d'addition de 3 à 80 mol d'oxyde d'éthylène sur des alcools aliphatiques à longue chaîne et des alcools d'acides gras ayant de 8 à 20 atomes de carbone, |
| c) de 0 à 5 % en poids | d'amidopropylbétaïne d'acide gras renfermant une fraction d'acide gras en C₅-C₂₁, |
| d) de 0 à 5 % en poids | d'au moins un dérivé de l'acide lactobionique, choisi parmi le groupe des amides, |
| e) de 40 à 75 % en poids | de sel inorganique, choisi parmi le groupe constitué des sels de métaux alcalins et/ou de métaux alcalino-terreux de l'acide sulfurique, des acides phosphoriques, des acides azotés, de l'acide carbonique ou de l'acide chlorhydrique, ou de leurs mélanges, |
| f) de 2 à 7 % en poids | de parfum, |
| g) de 0,5 à 5 % en poids | de couleur sous forme d'au moins un pigment et/ou colorant, |
| h) de 0 à 30 % en poids | de désinfectant, |
| i) de 0 à 25 % en poids | d'agent de blanchiment, |
| j) de 0 à 7 % en poids | d'activateur, |
| k) de 0 à 5 % en poids | d'agent complexant, |
| l) de 0 à 20 % en poids | de régulateur de rinçage, |
| m) de 0 à 40 % en poids | d'acide dissolvant le calcaire et le calcul urinaire, |
| n) de 0 à 20 % en poids | d'auxiliaire d'extrusion, |
| o) de 0 à 5 % en poids | d'autres additifs, |
| la proportion totale des composants c) et d) étant de 0,5 à 1 % en poids. | |

8. Procédé de préparation d'une composition selon l'une quelconque des revendications précédentes, **caractérisé en ce que** des substances actives teintes et/ou de couleur sont en outre ajoutées au mélange destiné à être extrudé, qui peut également comprendre éventuellement des agents destinés à l'obtention d'une couleur de base essentiellement homogène, et ce mélange est agité, malaxé et ensuite mis sous forme d'une corde au moyen d'une extrudeuse, et celle-ci est coupée en blocs de taille appropriée.
